# EUROPÄISCHE PATENTSCHRIFT

(11) **EP 3 117 059 B1**
(45) Veröffentlichungstag und Bekanntmachung des Hinweises auf die Patenterteilung: **13.06.2018**
(21) Anmeldenummer: 15720191.4
(22) Anmeldetag: 11.03.2015
(51) Int. Cl.: E05B 81/66, E05B 81/68

(54) **KRAFTFAHRZEUGSCHLOSS MIT MIKROSCHALTER**
MOTOR VEHICLE LOCK WITH A MICRO-SWITCH
SERRURE DE VÉHICULE AUTOMOBILE ÉQUIPÉE D'UN MICROCONTACT

(30) Priorität: 11.03.2014 DE 102014003165
(43) Veröffentlichungstag der Anmeldung: 18.01.2017
(73) Patentinhaber: Kiekert AG, 42579 Heiligenhaus (DE)
(72) Erfinder: KELLMANN, Myriam, 42553 Velbert (DE); MENKE, Johannes-Theodor, 42551 Velbert (DE); INAN, Ömer, 46282 Dorsten (DE); KOUBEK, Milan, CZ-53002 Pardubice (CZ); ZIGANKI, Andreas, 40822 Mettmann (DE)
(86) Internationale Anmeldenummer: PCT/DE2015/000106
(87) Internationale Veröffentlichungsnummer: WO 2015/135518

(56) Entgegenhaltungen:
- WO-A1-2008/145230
- DE-A1- 2 728 042
- DE-U1-202006 009 262
- FR-A1- 2 778 939
- US-A1- 2012 007 372
- US-A1- 2012 193 926
- US-A1- 2013 049 379

## Beschreibung

Die Erfindung betrifft ein Schloss für ein Kraftfahrzeug mit einem Gesperre umfassend eine Drehfalle und eine Sperrklinke, mit der die Drehfalle in einer Schließstellung verrastet werden kann. Das Schloss umfasst einen Mikroschalter für ein Erkennen einer Position eines Bauteils des Gesperres.

Wie der Druckschrift DE 10 2009 026 921 A1 zu entnehmen ist, verfügt die Drehfalle eines Kraftfahrzeugschlosses über einen gabelförmigen Einlaufschlitz, auch Einlaufmaul genannt, in den ein Schließbolzen, auch Schlosshalter genannt, einer Fahrzeugtür oder einer Fahrzeugklappe gelangt, wenn die Fahrzeugtür oder Fahrzeugklappe geschlossen wird. Der Schließbolzen verdreht dann die Drehfalle von einer Öffnungsstellung in eine Schließstellung. Hat die Drehfalle eine Schließstellung erreicht, so kann der Schließbolzen den Einlaufschlitz der Drehfalle nicht mehr verlassen. In einer solchen Schließstellung verrastet die Sperrklinke die Drehfalle, so dass diese nicht mehr in die Öffnungsstellung zurückgedreht werden kann.

Aus der DE 10 2009 026 921 A1 ist bekannt, bei einem Schloss für ein Kraftfahrzeug zwei Rastpositionen vorzusehen, die nacheinander während des Schließens von der Drehfalle eingenommen werden können, nämlich die sogenannte Vorrastposition und die sogenannte Hauptrastposition. In der Hauptrastposition wird die Drehfalle durch eine Hauptrastsperrklinke verrastet. In der Vorrastposition wird die Drehfalle durch eine Vorrastsperrklinke verrastet.

Um zu vermeiden, dass eine Sperrklinke nicht unplanmäßig aus ihrer Raststellung heraus bewegt wird, kann gemäß der DE 10 2009 026 921 A1 ein Blockadehebel vorgesehen sein, der eine solche Bewegung blockiert, wenn die Drehfalle verrastet ist. Ein solcher Blockadehebel ist für die Hauptrast-Sperrklinke erforderlich, wenn die Drehfalle und die Hauptrast-Sperrklinke so konstruiert sind, dass die Sperrklinke in der Hauptrastposition ein öffnendes Moment in die Drehfalle einleitet, um ein Gesperre mit geringem Kraftaufwand entrasten zu können.

Die DE 10 2009 026 921 A1 lehrt weiter das Vorsehen von seitlich von Sperrklinken angeordneten Mikroschaltern, die durch seitliche Konturbereiche von Vorrastsperrklinke und / oder Hauptrastsperrklinke betätigt werden können. Die Stellung der jeweiligen Sperrklinke kann durch Betätigung der Mikroschalter ermittelt werden, um eine Zuziehhilfe zu steuern, mit der das Gesperre automatisiert von der Vorrastposition in die Hauptrastposition gebracht werden kann.

Die DE 10 2008 035 607 A1 offenbart das Vorsehen von Mikroschaltern zur Erkennung von Positionen eines Gesperres, um beispielsweise eine Innenbeleuchtung eines Kraftfahrzeugs zu steuern. Die Mikroschalter sind seitlich von zwei Sperrklinken angeordnet und können wiederum durch seitliche Konturen der Sperrklinken betätigt werden, um so Positionen des Gesperres zu ermitteln.

Aus der US 2012/007372 A1 ist ein Schloss für ein Kraftfahrzeug mit einem Gesperre aus Drehfalle und Sperrklinke bekannt, welches einen Mikroschalter zur Erkennung von Positionen des Gesperres umfasst. Der Mikroschalter wird über eine Kontur der Drehfalle betätigt.

Aus der WO 2008/145230 A1 ist ein Schloss für ein Kraftfahrzeug mit einem Gesperre aus Drehfalle und zwei Sperrklinken bekannt, welches Mikroschalter zur Erkennung von Positionen der Drehfalle und der Sperrklinken aufweist. Die Mikroschalter können direkt unmittelbar oder mittelbar, beispielsweise durch einen Übertragungshebel, betätigt werden.

Durch Betätigen eines Mikroschalters wird eine elektrische Verbindung zwischen zwei elektrischen Leitern des Mikroschalters verändert. Durch Betätigen werden in der Regel zwei elektrische Leiter des Mikroschalters elektrisch miteinander verbunden. Es ist aber auch möglich, dass durch Betätigen zwei elektrische Leiter, die elektrisch miteinander verbunden sind, elektrisch voneinander getrennt werden.

Wird ein Mikroschalter betätigt, so wird eine Feder des Mikroschalters vorgespannt oder eine bereits vorgespannte Feder stärker vorgespannt. Das Betätigen eines Mikroschalters erfolgt also gegen die Kraft einer Feder. Im betätigten Zustand des Mikroschalters ist die Feder stärker belastet als im nicht betätigten Zustand, also im freigegebenen Zustand des Mikroschalters.

Die Feder besteht in der Regel aus Metall. Ein Ende der Feder kann mit dem einen elektrischen Leiter elektrisch dauerhaft fest verbunden sein. Durch Betätigen kann das andere Ende der Feder mit dem zweiten elektrischen Leiter verbunden werden, umso eine elektrische Verbindung zwischen den beiden Leitern zu schaffen. Umgekehrt kann das andere Ende der Feder von dem zweiten elektrischen Leiter durch Betätigung gelöst werden, um so eine bestehende elektrische Verbindung zwischen den beiden elektrischen Leitern aufzuheben. Es ist aber auch möglich, dass durch Betätigung die beiden Enden der Feder mit den elektrischen Leitern elektrisch verbunden werden oder aber von den elektrischen Leitern gelöst werden. Weiter ist möglich, dass die Feder dazu beiträgt, dass ein elektrisches Verbindungselement zwischen den beiden elektrischen Leitern durch Betätigen in eine verbindende Stellung gegen die Kraft der Feder bewegt wird und im Fall der Freigabe des Mikroschalters durch die Federkraft zurück in die nicht verbindende Stellung. Umgekehrt kann so das elektrische Verbindungselement aber auch durch Betätigen in eine nicht verbindende Stellung bewegt werden und durch Freigabe in die verbindende Stellung, in der die beiden elektrischen Leiter des Mikroschalters elektrisch miteinander verbunden sind. Die Veränderung der elektrischen Verbindung zwischen den beiden elektrischen Leitern des Mikroschalters wird abgefragt, um so die Stellung des Mikroschalters und damit die Stellung eines Bauteils zu ermitteln, das den Mikroschalter in Abhängigkeit von seiner Stellung zu betätigen vermag.

Um eine Position eines Bauteils abzufragen, wird ein solcher Mikroschalter so platziert, dass ein Bauteil so in Richtung Mikroschalter bewegt werden kann, dass hierdurch schließlich der Mikroschalter durch das Bauteil betätigt wird. Das Betätigen zeigt an, dass das Bauteil den Mikroschalter und damit die entsprechende Position erreicht hat. Wird das Bauteil wieder wegbewegt, so wird der Mikroschalter freigegeben. Es wird so signalisiert, dass das Bauteil die entsprechende Position wieder verlassen hat.

Soweit nachfolgend nichts anderes angegeben wird, können die vorgenannten Merkmale einzeln oder in beliebiger Kombination mit dem Gegenstand der vorliegenden Erfindung kombiniert werden.

Es ist Aufgabe der Erfindung, ein Schloss der eingangs genannten Art weiter zu entwickeln, welches zuverlässig und langlebig die Stellung eines Bauteils des Gesperres signalisiert werden kann.

Die Aufgabe der Erfindung wird durch ein Schloss mit den Merkmalen des ersten Anspruchs gelöst. Vorteilhafte Ausgestaltungen ergeben sich aus den Unteransprüchen.

Zur Lösung der Aufgabe umfasst das Gesperre des beanspruchten Schlosses einen Mikroschalter, mit dem die Position eines Bauteils des Gesperres signalisiert werden kann. Es gibt es ein Betätigungsmittel, das den Mikroschalter betätigt, wenn das Schloss geöffnet wird. Das Betätigungsmittel umfasst einen auf dem Mikroschalter schwenkbar gelagerten Hebel, der eine Bewegung eines Bauteils in Richtung des Mikroschalters in eine Entlastung des Mikroschalters umkehrt. Das Betätigungsmittel umfasst eine vorgespannte Feder, mit der der Hebel in seine den Mikroschalter betätigende Stellung verschwenkt werden kann. In einer Ausgestaltung betätigt das Bauteil in der vorgenannten Endstellung das Betätigungsmittel, wodurch der Mikroschalter freigegeben wird.

Durch das Schließen des Gesperres bewegt sich ein Bauteil des Gesperres in Richtung des Mikroschalters und erreicht so eine Endstellung. In dieser Endstellung beim Mikroschalter wird der Mikroschalter freigegeben. Ein Schließen des Gesperres bewirkt die Freigabe des Mikroschalters. Wird das Gesperre geöffnet, so wird der Mikroschalter betätigt.

Da Türen und Klappen eines Kraftfahrzeugs in der Regel geschlossen und Gesperre von zugehörigen Schlössern dann verrastet sind, befindet sich der Mikroschalter in der Regel im nicht betätigten und damit im nicht belasteten Zustand. Wird eine Klappe oder Tür geöffnet, so wird der Mikroschalter betätigt und damit belastet. Da Türen oder Klappen von Kraftfahrzeugen in der Regel nur für einen relativ kurzen Zeitraum geöffnet werden, wird der Mikroschalter dann auch nur kurz belastet. Es hat sich herausgestellt, dass so Ermüdungserscheinungen beim Mikroschalter weitestgehend vermieden werden. Auch dauerhaft können so besonders zuverlässig Positionen des Gesperres signalisiert werden.

Es zeigen
Figur 1: Mikroschalter in freigegebener Stellung nebst Gesperrebauteil;
Figur 2: Mikroschalter in betätigter Stellung nebst Gesperrebauteil.

Die Figuren 1 und 2 zeigen einen Mikroschalter 1 und ein Bauteil 2 eines Gesperres. Das Bauteil 2 kann z. B. eine Drehfalle oder eine Sperrklinke sein, mit der die Drehfalle verrastet werden kann. Es kann sich aber auch um einen Blockadehebel handeln, mit dem ein Herausbewegen der Sperrklinke aus ihrer verrastenden Stellung blockiert wird.

Im Fall der Figur 1 befindet sich der Mikroschalter 1 in seiner freigegebenen Stellung. Im Fall der Figur 2 befindet sich der Mikroschalter 1 in seiner betätigten Stellung. Auf dem Mikroschalter 1 ist ein Hebel 3 schwenkbar angebracht. Durch die Kraft einer vorgespannten Feder 4 kann der Hebel 3 so verschwenkt werden, dass der Mikroschalter 1 betätigt wird, wie die Figur 2 verdeutlicht. Durch den Hebel 3 wird ein - wie durch den Doppelpfeil angedeutet - linear bewegbarer Stift 5 ausgehend von der Figur 1 nach unten bewegt. Hierdurch wird ein Ende einer metallischen Feder 6 des Mikroschalters 1 gegen einen elektrischen Leiter 7 bewegt, bis dieser elektrisch kontaktiert wird. Da die Feder 6 mit ihrem anderen Ende an einem zweiten Leiter 8 befestigt ist, wird so zwischen den beiden Leitern 7 und 8 eine elektrische Verbindung durch die metallische Feder 6 hergestellt, wenn der Mikroschalter 1 - wie in der Figur 2 gezeigt - betätigt ist.

In der betätigten Stellung befindet sich das Gesperrebauteil 2 in einer vom Mikroschalter 1 entfernten Position, wie die Figur 2 zeigt. Wird das Gesperrebauteil 2 auf den Mikroschalter 1 zu bewegt, so erreicht das Gesperrebauteil 2 ein Hebelende des Hebels 3 und verschwenkt diesen Hebel 3 derart im Uhrzeigersinn, dass der Mikroschalter 1 freigegeben wird, wie die Figur 1 verdeutlicht. Die Feder 6 drückt dann denn Stift 5 nach oben, wodurch die elektrische Verbindung zwischen den beiden Leitern 7 und 8 unterbrochen wird.

### Bezugszeichenliste:

1: Mikroschalter
2: Bauteil eines Gesperres
3: Hebel eines Betätigungmittels
4: Feder des Betätigungmittels
5: Stift des Mikroschalters
6: Feder des Mikroschalters
7: erster elektrischer Kontakt bzw. Leiter des Mikroschalters
8: zweiter elektrischer Kontakt bzw. Leiter des Mikroschalters

## Patentansprüche

1. Schloss für ein Kraftfahrzeug mit einem Gesperre aus Drehfalle und Sperrklinke für ein Verrasten der Drehfalle und einem Mikroschalter (1) für ein Erkennen einer Position eines Gesperrebauteils (2), wobei der Mikroschalter (1) freigegeben ist, wenn das Bauteil (2) auf den Mikroschalter (1) für das Erkennen seiner Position zubewegt worden ist und das Gesperre verrastet ist, wobei ein Betätigungsmittel, das einen schwenkbar gelagerten Hebel (3) umfasst, vorhanden ist, das den Mikroschalter (1) betätigt, wenn das Gesperre geöffnet ist, **dadurch gekennzeichnet, dass** das Betätigungsmittel eine vorgespannte Feder (4) umfasst, mit der der Hebel (3) in seine den Mikroschalter betätigende Stellung verschwenkt werden kann.

2. Schloss nach Anspruch 1, **dadurch gekennzeichnet, dass** das Bauteil (2) die Drehfalle oder die Sperrklinke ist.

3. Schloss nach einem der beiden vorhergehenden Ansprüche, **dadurch gekennzeichnet, dass** der Mikroschalter (1) betätigt ist, wenn das Gesperre geöffnet ist.

## Claims

1. Latch for a motor vehicle with a locking mechanism consisting of a catch and a pawl for ratcheting of the catch and a microswitch (1) for recognition of a position of a locking mechanism component (2), wherein the microswitch (1) is released when the component (2) has been moved towards the microswitch (1) for recognition of its position and the locking mechanism is ratcheted, wherein an operating means which encompasses a pivotably accommodated lever (3) is present which operates the microswitch (1) when the locking mechanism is opened, **characterized in that** the operating means has a pre-tensioned spring (4) with which the lever (3) can be pivoted into its position operating the microswitch.

2. Latch according to claim 1, **characterized in that** the component (2) is the catch or the pawl.

3. Latch according to one of the two previous claims, **characterized in that**, the microswitch (1) is operated when the locking mechanism is opened.

## Revendications

1. Serrure de véhicule, dotée d'un système de blocage composé d'un loquet tournant et d'un cran d'arrêt permettant de fixer le loquet tournant et le micro-interrupteur afin de reconnaître la position d'un composant du loquet (2), à savoir que le micro-interrupteur (1) est activé si le composant (2) a été déplacé sur le micro-interrupteur (1) afin de permettre de reconnaître sa position et que le système de blocage est fixé, à savoir un système d'actionnement comprenant un levier pivotant (3) est disponible pour activer le micro-interrupteur (1) lorsque le système de blocage est ouvert, **caractérisé en ce que** le système d'actionnement comprend un ressort précontraint (4) permettant de faire pivoter le levier (3) dans sa position activant le micro-interrupteur.

2. Serrure selon la revendication 1, **caractérisée en ce que** le composant (2) est le loquet tournant ou le cran d'arrêt.

3. Fermeture selon une des deux revendications précédentes, **caractérisée en ce que** le micro-interrupteur (1) est activé lorsque le loquet est ouvert.
